# FASCICULE DE BREVET EUROPEEN

(11) **EP 1 258 582 B1**
(45) Date de publication et mention de la délivrance du brevet: **27.10.2004**
(21) Numéro de dépôt: 02360150.3
(22) Date de dépôt: 15.05.2002
(51) Int. Cl.: E05B 65/08

(54) **Ferrure de verrouillage pour ouvrant notamment coulissant**
Verschluss, insbesondere für Schiebetüren
Latch assembly, especially for sliding wings

(30) Priorité: 15.05.2001 FR 0106363
(43) Date de publication de la demande: 20.11.2002
(73) Titulaire: Ferco International Ferrures et Serrures de Bâtiment Société par actions simplifiée, 57400 Sarrebourg (FR)
(72) Inventeur: Kriner, Arsène, 57870 Walscheid (FR)
(74) Mandataire: Rhein, Alain

(56) Documents cités:
- FR-A- 2 761 722
- GB-A- 1 396 876
- GB-A- 2 310 453
- US-A- 4 492 397

## Description

L'invention concerne une ferrure de verrouillage pour ouvrant notamment coulissant comportant un mécanisme de commande pourvu d'un coulisseau muni d'un porte-pêne présentant un évidement dans lequel est immobilisé en translation, grâce à des moyens de serrage appropriés, un corps de pêne à crochet ou similaire.

La présente invention concerne le domaine de la quincaillerie du bâtiment et a trait, tout particulièrement, aux ferrures de verrouillage pour ouvrants coulissants.

L'on connaît, bien évidemment, de nombreuses ferrures de verrouillage pour ouvrant coulissant correspondant à la description ci-dessus. Ainsi, de telles ferrures sont prévues aptes à prendre position dans l'épaisseur du montant avant de l'ouvrant coulissant et comportent, très généralement, une plaque interne prévue apte à venir en applique du côté interne sur ce montant de l'ouvrant, tandis qu'au niveau de sa face arrière elle est pourvue d'un boîtier accueillant, de manière mobile, un coulisseau. Celui-ci comporte, au niveau de sa face en regard d'une ouverture ménagée dans la plaque interne, une poignée cuvette pour sa commande en déplacement depuis une position de verrouillage en direction d'une position de déverrouillage et vice-versa.

A ce coulisseau est associé un porte-pêne, sachant que celui-ci comporte un évidement s'étendant sensiblement suivant une direction perpendiculaire au sens du déplacement du coulisseau et dans lequel peut être introduit le corps d'un pêne à crochet prévu apte à coopérer avec une gâche disposée en correspondance au niveau du montant du cadre dormant de la porte, fenêtre ou autre.

En fin de compte, le corps du pêne à crochet est immobilisé dans cet évidement du porte pêne par l'intermédiaire de moyens de serrage, en particulier une vis traversant un trou taraudé au niveau du porte-pêne pour venir appliquer la lame que définit usuellement le corps du pêne à crochet contre la paroi de l'évidement opposé à ladite vis.

L'on a d'ores et déjà imaginé des solutions pour augmenter l'adhérence du corps du pêne à crochet dans l'évidement de ce porte-pêne de manière à éviter son déréglage, soit sous l'effet d'un choc appliqué audit pêne, ou d'un effort de traction résultant, par exemple, d'une tentative d'effraction.

Très fréquemment, ces solutions consistent à ménager sur l'une au moins des faces du pêne à crochet une denture ou striure destinée à améliorer son adhérence sur la paroi plane correspondant à l'évidement contre laquelle elle est appliquée sous l'effet du serrage imprimé par la vis.

Dans certains cas, il est encore ménagé dans ce corps du pêne à crochet une succession de lumières décrivant, là encore, une sorte de denture qui, en coopération avec la vis de serrage, est sensée augmenter l'accrochage du corps du pêne à crochet par rapport au porte pêne.

En particulier, il est connu, par le document GB-1396876, une ferrure de verrouillage comportant un mécanisme de commande sous forme d'un coulisseau référencé, lequel est muni d'un porte-pêne présentant un évidement sous forme d'une rainure en « U » dans laquelle est immobilisée en translation, grâce à une vis de serrage, le corps d'un pêne à crochet. Ce corps est traversé par une lumière oblongue servant au passage à la vis de serrage prévu apte à coopérer avec un orifice taraudé ménagé dans le fond de la rainure en « U » correspondant à l'évidement dans le porte-pêne.

Par ailleurs, l'une des parois latérales de cet évidement comporte une denture avec laquelle est à même de coopérer une denture de forme conjuguée ménagée au niveau du chant inférieur du corps du pêne à crochet. En fin de compte au travers de cette denture celui-ci peut être ajusté en position transversalement par rapport audit porte-pêne.

Par ailleurs, il existe des solutions où le corps du pêne à crochet n'est pas maintenu par serrage au niveau du porte-pêne mais au travers d'une vis de réglage accessible, en particulier, depuis le chant avant de l'ouvrant coulissant. Si une telle vis de réglage est capable de s'opposer, au moins en partie, à un déplacement relatif du pêne à crochet par rapport au porte-pêne, il n'en reste pas moins qu'elle conduit à une conception plus complexe et, évidemment, d'un coût de revient plus élevé.

La présente invention a pour but de proposer une solution simple à ce problème d'accrochage, voire d'ancrage, d'un corps de pêne à crochet au niveau d'un porte-pêne, solution capable de s'opposer à un déplacement relatif de ces pièces l'une par rapport à l'autre, en particulier lorsqu'il est appliqué au pêne à crochet des contraintes anormalement élevées, que ce soit dans le cadre d'une manipulation impropre de la ferrure de verrouillage ou lors d'une tentative d'effraction.

A cet effet, l'invention concerne une ferrure de verrouillage pour ouvrant notamment coulissant comportant un mécanisme de commande pourvu d'un coulisseau muni d'un porte-pêne présentant un évidement dans lequel est immobilisé en translation, grâce à des moyens de serrage appropriés, un corps de pêne à crochet ou similaire, caractérisée par le fait qu'au moins la paroi interne de l'évidement contre laquelle est appliqué le corps du pêne à crochet, grâce aux moyens de serrage, ou la paroi correspondante de ce corps du pêne à crochet, est pourvue de moyens d'accrochage, préférentiellement sous forme d'une denture, prévus aptes à venir coopérer, en venant mordre sensiblement dans le matériau, avec une rampe s'étendant dans une direction correspondant au sens d'introduction du corps du pêne à crochet dans l'évidement, cette rampe équipant, respectivement, ladite paroi correspondante du corps du pêne à crochet ou la paroi interne dudit évidement.

Selon une particularité de la présente invention, ladite rampe est configurée en forme de coins dans une direction correspondant à l'axe de l'évidement dans le porte-pêne.

En fin de compte, dans le cadre d'une démarche inventive l'on a imaginé diminuer la surface sur laquelle viennent s'appuyer les extrémités effilées des dents correspondant à ladite denture pour, au contraire, augmenter, sous l'effet de la pression des moyens de serrage, la pénétration de ces dents dans le matériau correspondant à leur surface d'appui et, ainsi, améliorer l'accrochage des pièces les unes sur les autres.

Si l'on imagine que le risque le plus sensible procuré par ce type de ferrure de verrouillage résulte de la possibilité d'extraire le pêne à crochet de son porte-pêne, lors d'une tentative d'effraction, par exemple à l'aide d'un pied de biche ou d'un outil similaire, en configurant, en forme de coin, la rampe sur laquelle est destinée à venir s'agripper la denture, une telle tentative n'aura pour conséquence que d'augmenter cet effet d'accrochage et, donc, de s'opposer, avec une force progressivement croissante, à l'extraction dudit pêne à crochet par rapport à son porte-pêne.

La présente invention sera mieux comprise à la lecture de la description qui va suivre et du dessin joint se rapportant à un mode de réalisation.

La figure 1 est une représentation schématisée en perspective et partielle d'une ferrure de verrouillage conforme à l'invention, le pêne à crochet ayant été retiré de son porte-pêne.

La figure 2 est une vue schématisée et en coupe partielle du porte-pêne correspondant à cette ferrure de verrouillage.

La figure 3 est une vue schématisée et partielle du porte-pêne avec le pêne, conformes à un premier mode de réalisation.

La figure 4 est une vue similaire à la figure 3 correspondant à un second mode de réalisation.

Tel que visible dans les figures du dessin ci-joint, la présente invention a trait à une ferrure de verrouillage 1, plus particulièrement destinée à un ouvrant coulissant de porte, fenêtre ou analogue (non représentée). A ce propos, une telle ferrure de verrouillage 1 est habituellement intégrée dans le montant avant de cet ouvrant coulissant et comporte un organe de verrouillage, plus particulièrement un pêne à crochet 2 prévu apte à coopérer, en position de verrouillage, avec une gâche disposée sur le montant correspondant du cadre dormant de cette porte ou fenêtre.

Ainsi, cette ferrure de verrouillage 1 comporte une plaque interne 3 à l'arrière de laquelle est ménagé un boîtier 4 susceptible d'accueillir, au moins en partie, le mécanisme de commande 5 correspondant à cette ferrure de verrouillage 1.

A ce propos, ce mécanisme de commande 5 est pourvu d'un coulisseau 6 prévu apte à se déplacer dans ledit boîtier 4 entre une position de verrouillage et une position déverrouillée. Dans ce but ce coulisseau 6 comporte, sur son côté en regard de la plaque interne 3 et au droit d'une ouverture 7 ménagée dans cette dernière, une poignée cuvette 8 pour sa commande en déplacement.

A ce coulisseau 6 est associé un porte-pêne 9 pourvu d'un évidement 10 dans lequel est immobilisé en translation, grâce à des moyens de serrage 11 appropriés, le corps 12 du pène à crochet 2.

Plus particulièrement et comme visible dans la figure 2, les moyens de serrage 11 consistent en une vis de serrage (non représentée) introduite dans un trou taraudé 13 du porte-pêne 9. Ce trou taraudé 13 communique avec l'évidement 10 de sorte qu'après introduction dans ce dernier au corps 12 du pêne à crochet 2, le serrage de ladite vis a pour conséquence d'appliquer ce corps 12 du pêne à crochet 2 contre la paroi opposée 14 de cet évidement 10.

A ce propos et selon l'invention, cette paroi interne 14 de l'évidement 10, contre laquelle est appliqué le corps 12 du pêne à crochet 2, voire la paroi correspondante 15 de ce dernier, est pourvue de moyens d'accrochage 16, préférentiellement sous forme d'une denture 17, aptes à coopérer, en venant mordre dans le matériau, avec une rampe 18 équipant, inversement, la paroi 15 correspondante du corps 12 du pêne à crochet 2 ou la paroi 14, opposée aux moyens de serrage 11, de l'évidement 10.

Il convient d'observer que lesdites dentures 17 correspondant aux moyens d'accrochage 16, peuvent se présenter sous forme de stries comme visible dans la figure 4 ou résulter de la présence dans le corps 12 du pêne à crochet 2 d'une pluralité de découpes parallèles entre elles à la manière d'une échelle ou crémaillère. Une combinaison de ces deux solutions est également envisageable.

La rampe 18 qui, dans le mode de réalisation correspondant au dessin ci-joint, se trouve au niveau de la paroi 14 de l'évidement 10, s'étend axialement à l'intérieur de ce dernier, soit dans le sens d'introduction du corps 12 du pêne à crochet 2.

Par ailleurs, dans cette direction cette rampe 18 est configurée en forme de coin comme visible dans la figure 3.

Ainsi, elle peut être d'épaisseur progressivement croissante dans une direction correspondant à celle de ce sens d'introduction du corps 12 du pêne à crochet 2 dans le porte-pêne 9 ou en sens inverse. Dans le premier cas, si l'accrochage supplémentaire que procure la denture 17 sur la rampe 18 tend encore à augmenter sous l'effet d'un choc ayant pour tendance de repousser le pêne à crochet 2 dans le porte-pêne 9, une rampe 18 en forme de coin inversée aura, au contraire, pour conséquence de s'opposer à une traction ayant pour but d'extraire ce pêne à crochet 2 du porte-pêne 9.

Si, comme cela a été expliqué ci-dessus, dans le mode de réalisation correspondant aux figures du dessin ci-joint la rampe 18 est systématiquement associée à la paroi 14 de l'évidement 10 correspondant au porte-pêne 9, l'on pourrait tout à fait imaginer l'aménager au niveau de la paroi 15 correspondante du corps 12 du pêne à crochet 2.

Comme cela apparaît en particulier dans la figure 1, ce corps 12 du pêne à crochet 2 peut encore comporter une série d'ouvertures 19 décrivant, entre elles, des bossages 20 en forme de dentures destinées, là encore, à améliorer son accrochage par rapport à la vis correspondant aux moyens de serrage 11.

Finalement, tel que cela ressort de la description qui précède, une ferrure de verrouillage, conforme à l'invention, procure, non seulement, un degré de sécurité supérieur, mais, en outre, sa fiabilité dans le temps est accrue. En particulier, en l'absence d'un anti-fausse manoeuvre adapté, il est possible, suite à une erreur de manipulation, d'amener la ferrure de verrouillage dans sa position verrouillée alors que l'ouvrant coulissant est ouvert. Dans ces conditions, le pêne à crochet vient nécessairement heurter la gâche sur le cadre dormant lorsque intervient la fermeture de cet ouvrant. Si, dans le cadre de l'état de la technique, un tel choc avait souvent pour conséquence le déplacement du pêne à crochet, la présente invention a su remédier efficacement à cette difficulté. En effet, toute tentative d'un déplacement relatif du pêne à crochet par rapport au porte-pêne n'a pour conséquence, dans le cadre d'une conception selon l'invention, qu'une interpénétration plus importante des moyens d'accrochage 16 sur la rampe 18.

## Revendications

1. Ferrure de verrouillage pour ouvrant notamment coulissant comportant un mécanisme de commande (5) pourvu d'un coulisseau (6) muni d'un porte-pêne (9) présentant un évidement (10) dans lequel est immobilisé en translation, grâce à des moyens de serrage (11) appropriés, un corps (12) d'un pêne à crochet (2) ou similaire, **caractérisée par le fait qu'**au moins la paroi interne (14) de l'évidement (10) contre laquelle est appliqué le corps (12) du pêne à crochet (2), grâce aux moyens de serrage (11) ou la paroi correspondante (15) de ce corps (12) dudit pêne à crochet (2), est pourvue de moyens d'accrochage (16), préférentiellement sous forme d'une denture (17), prévus aptes à venir coopérer, en venant mordre sensiblement dans le matériau, avec une rampe (18) s'étendant dans une direction correspondant au sens d'introduction du corps (12) du pêne à crochet (2) dans l'évidement (10), cette rampe (18) équipant, respectivement, ladite paroi correspondante (15) du corps (12) du pêne à crochet (2) ou la paroi interne (14) dudit évidement (10).

2. Ferrure de verrouillage selon la revendication 1, **caractérisée par le fait que** la rampe (18) est configurée en forme de coins et comporte une épaisseur progressivement croissante dans une direction correspondant à celle du sens d'introduction du corps (12) du pêne à crochet (2) dans l'évidement (10) du porte-pêne (9) ou en sens inverse.

3. Ferrure de verrouillage selon l'une quelconque des revendications précédentes, **caractérisée par le fait que** le corps (12) du pêne à crochet (2) comporte une série d'ouvertures (19) décrivant, entre elles, des bossages (20) en forme de dentures, avec ces ouvertures (19) étant prévus aptes à coopérer les moyens de serrage (11).

## Patentansprüche

1. Verriegelungsbeschlag insbesondere für Schiebeflügel, mit einem Betätigungsmechanismus (5) mit einem Schieber (6), der mit einem Riegelträger (9) versehen ist, der einen Hohlraum (10) aufweist, in welchem ein Körper (12) eines Riegelhakens (2) oder dgl. durch geeignete Klemmmittel (11) unverschiebbar festgelegt ist,
**dadurch gekennzeichnet, dass** mindestens die Innenwand (14) des Hohlraums (10), gegen welche der Körper (12) des Riegelhakens (2) durch die Klemmmittel (11) angedrückt wird, oder die entsprechende Wand (15) des Körpers (12) des Riegelhakens (2), mit Verhakungsmitteln (16), vorzugsweise in Form einer Verzahnung (17), versehen ist, die geeignet ist für das Zusammenwirken, durch Einbiss in das Material, mit einer Rampe (18), die sich in dem Hohlraum (10) in einer der Einführungsrichtung des Körpers (12) des Riegelhakens (2) entsprechenden Richtung erstreckt, wobei diese Rampe (18) an der entsprechenden Wand (15) des Körpers (12) des Riegelhakens (2) bzw. an der Innenwand (14) des Hohlraums (10) vorgesehen ist.

2. Verriegelungsbeschlag nach Anspruch 1,
**dadurch gekennzeichnet, dass** die Rampe (18) eine eckige Form hat und eine Dicke aufweist, die fortschreitend zunimmt in einer Richtung, die der Einführrichtung des Körpers (12) des Riegelhakens (2) in den Hohlraum (10) des Riegelträgers (9) entspricht, oder in umgekehrter Richtung.

3. Verriegelungsbeschlag nach einem der vorangehenden Ansprüche,
**dadurch gekennzeichnet, dass** der Körper (12) des Riegelhakens (2) eine Reihe von Öffnungen (19) aufweist, die zwischen die Vorsprünge (20) in Form von Zähnen bilden, wobei die Klemmmittel (11) zum Zusammenwirken mit diesen Öffnungen (19) vorgesehen sind.

## Claims

1. Latch assembly, especially for sliding leaves, including a control mechanism (5) provided with a slide (6) provided with a bolt holder (9) having a recess (10) in which is immobilised in translation, thanks to adequate clamping means (11), a body (12) of a hook bolt (2) or the like, **characterised in that** at least the inner wall (14) of the recess (10) against which the body (12) of the hook bolt (2) is applied, thanks to the clamping means (11) or the corresponding wall (15) of this body (12) of said hook bolt (2), is provided with coupling means (16), preferably in the form of a toothing (17), designed capable of substantially penetrating into the material, with a ramp (18) extending in a direction corresponding to the direction of insertion of the body (13) of the hook bolt (2) into the recess (10), this ramp (18) being provided on said corresponding wall (15) of the body (12) of the hook bolt (2) or of the inner wall (14) of said recess (10), respectively.

2. Latch assembly according to claim 1, **characterised in that** the ramp (18) is configured in the form of wedges and includes a thickness progressively increasing in a direction corresponding to that of the insertion of the body (12) of the hook bolt (2) into the recess (10) of the bolt holder (9) or in the reversed direction.

3. Latch assembly according to any of the preceding claims, **characterised in that** the body (12) of the hook bolt (2) includes a series of openings (19) describing, between them, bosses (20) in the form of toothings, the clamping means (11) being designed capable of co-operating with these openings (19).
